# EUROPÄISCHE PATENTSCHRIFT

(11) **EP 0 362 883 B1**
(45) Veröffentlichungstag und Bekanntmachung des Hinweises auf die Patenterteilung: **12.08.1992**
(21) Anmeldenummer: 89118613.2
(22) Anmeldetag: 06.10.1989
(51) Int. Cl.: E05D 11/10

(54) **Kofferscharnier**
Box hinge
Charnière de malle

(30) Priorität: 06.10.1988 DE 3834053
(43) Veröffentlichungstag der Anmeldung: 11.04.1990
(73) Patentinhaber: Knürr Mechanik für die Elektronik AG, D-81829 München (DE)
(72) Erfinder: Knürr, Hans, D-8011 Kirchheim (DE)
(74) Vertreter: Weber, Otto Ernst, Dipl.-Phys.

(56) Entgegenhaltungen:
- EP-A- 0 139 509
- FR-A- 2 439 286

## Beschreibung

Die Erfindung betrifft ein Kofferscharnier zur lösbaren Verbindung eines Kofferoberteils und eines Kofferunterteils mit einem ersten Scharnierteil, in dem ein vorgespannter und verschiebbarer Scharnierbolzen gelagert ist, einem zweiten Scharnierteil mit einem Hohlzylinder zur drehfesten und axial lösbaren Aufnahme des Scharnierbolzens und einer Arretierungseinrichtung am Scharnierbolzen und einem Scharnierteil.

Derartige Scharniere werden häufig an Geräte- oder Werkzeugkoffern eingesetzt. Da hierbei sowohl das Kofferunterteil als auch das Kofferoberteil gleichermaßen den Kofferinhalt aufnehmen können, erweist es sich als zweckmäßig, wenn die beiden Kofferteile beim Einsatz der Geräte/ Werkzeuge relativ einfach voneinander getrennt werden können.

Insbesondere bei Koffern, welche Meß- und Anzeigegeräte oder Computer aufnehmen, ist es darüber hinaus auch erwünscht, daß das Kofferoberteil im aufgeklappten Zustand einen vorgegebenen Schwenkwinkel zum Kofferunterteil einnimmt. Beispielsweise kann das Kofferunterteil Bedienungselemente und das Kofferoberteil Anzeigeelemente enthalten, welche die Bedienperson beide möglichst uneingeschränkt im Gesichisfeld haben soll.

Zu diesem Zweck war es bisher erforderlich, Stützen, Bänder oder Kettchen anzubringen, mit welchen verhindert werden soll, daß das Kofferoberteil über den vorgegebenen Schwenkwinkel hinaus nach hinten geklappt werden kann. Diese Maßnahmen haben jedoch den Nachteil, daß diese Teile zusätzlicher. Kofferinnenraum beanspruchen. Da aber sowohl die Kofferabmessungen als auch die darin aufzunehmenden Geräte in vielen Fällen standardisiert sind, geht zwangsläufig Stauraum verloren. Außerdem ist es unvermeidbar, daß zum Befestigen dieser Stützvorrichtungen die Kofferwände durchbrochen werden müssen, was zusätzliche Abdichtungsprobleme schafft. Ferner machen derartige Teile eine Trennung der beiden Kofferteile unmöglich oder behindern sie zumindest erheblich.

Ein Scharnier zur möglichst reibungsfreien, arretierbaren Verstellung eines Autorückspeigels ist aus der EP-A 139 509 bekannt. Die Arretierungseinrichtung weist einen federnd vorgespannten Mitnehmerstift am beidseitig fest in der Spiegelfassung eingeschraubten Scharnierbolzen mit konisch ausgebildeten Rollen auf, die auf einer Kurvenfläche des zweiten Scharnierteils, des Befestigungsrahmens für den Spiegel, gleiten.

Ein gattungsbildendes Scharnier ist in der FR-A 2 439 286 beschrieben. Ein hohlzylinderförmiger Scharnierbolzen wird in zwei Scharnierteilen, insbesondere Fenster- oder Türbändern, durch jeweils eine endseitige für die verschiedenen Winkelstellungen befindet sich an einem Ende des Scharnierbolzens und besteht aus dessen V-förmiger Ausbildung und entsprechender Einkerbungen eines Anschlags in einem Scharnierteil. Die Wirksamkeit und Funktion der relativ komplizierten Arretierungseinrichtung ist von der Verschraubung der Scharnierteile abhängig.

Die Nachteile der bekannten Scharnierausbildungen bestehen darin, daß eine Trennung der Scharnierteile nur mit Werkzeugbenutzung möglich und mit einem erheblichen Aufwand verbunden ist. Auch das Zusammenfügen der Scharnierteile mit der Arretierungseinrichtung ist zeitaufwendig und schwierig.

Der Erfindung liegt die **Aufgabe** zugrunde, ein relativ einfaches Kofferscharnier zur lösbaren Verbindung eines Kofferoberteils und eines Kofferunterteils zu schaffen, dessen beide Scharnierteile durch einen einfachen Handgriff ohne Werkzeug voneinander getrennt und die in einer vorgegebenen Winkellage ohne störende Vorrichtung gehalten werden können.

Diese Aufgabe wird gemäß dem kennzeichnenden Teil des Hauptanspruchs gelöst. Weiterbildungen der Erfindung sind in den Unteransprüchen niedergelegt.

Die Erfindung hat den Vorteil, daß das Kofferoberteil und das Kofferunterteil wahlweise voneinander getrennt oder in vorgegebenen Winkelstellungen arretiert werden können und gleichzeitig ein unbeabsichtigtes Aushängen verbindert ist. Die Scharnierteile können ohne Werkzeugbenutzung voneinander getrennt werden, wenn die Federkraft von einer Bedienperson überwunden wird. Der Komfort für den Benutzer wird dadurch erheblich gesteigert. Da die Schwenkarretierung im Scharnier integriert ist, kann der Kofferinnenraum voll ausgenützt werden und es entstehen keine Toträume. Ebensowenig sind Befestigungsdurchbrüche erforderlich, so daß das Koffergehäuse dicht gehalten wird.

Ein weiterer Vorteil besteht darin, daß auf einfache Weise mehrere Schwenkstellungen vorgegeben werden können. Außerdem kann das Scharnier auf einfache Weise hergestellt und montiert werden.

Nachfolgend wird die Erfindung anhand eines in der Zeichnung dargestellten Ausführungsbeispieles weiter erläutert.
Fig. 1 zeigt schematisch eine teilweise angeschnittene Draufsicht auf ein Scharnier;
Fig. 2 zeigt einen Querschnitt durch das Scharnier entlang der Schnittlinie II-II gemäß Fig. 1 und

Das Beispiel eines Scharniers gemäß Fig. 1 besteht aus einem bolzenseitigen Scharnierteil 10 und einem hohlzylinderseitigen Scharnierteil 11. Sie weisen jeweils zur Befestigung an einem Kofferoberteil bzw. Kofferunterteil (nicht dargestellt) einen Befestigungslappen 12 bzw. 13 auf, die jeweils mit zwei Bohrungen 14 bzw. 15 versehen sind. Durch diese Bohrungen 14,15 können Schrauben oder Nieten (nicht dargestellt) senkrecht zur Zeichenebene gesteckt werden, um das Scharnierteil auf den betreffenden Kofferschalen zu befestigen. Die Fig. 1 zeigt die beiden Scharnierteile 10,11 in verbundenem Zustand, d.h. ein Scharnierbolzen 16 am ersten Befestigungslappen 12 ist in einen Hohlzylinder 17 am zweiten Befestigungslappen 13 gesteckt und dort federnd eingerastet. Ferner liegen die beiden Befestigungslappen 12,13 gleich ausgerichtet in der Zeichenebene.

Der Bolzen 16 ist in einem hohlzylindrischen Sockel 18 gehalten, der etwa die Hälfte der Längsseite des ersten Befestigungslappens einnimmt und in Verlängerung des Hohlzylinders 17 liegt. Der Scharnierbolzen 16 ist drehbar und längsverschieblich in einer durchgehenden Zylinderbohrung 20 gelagert. Diese ist auf der dem freien Ende des Scharnierbolzens 16 zugewandten Seite in dem hier dargestellten Beispiel mit einer radial verlaufenden Einkerbung 22 zur Aufnahme eines Knebelkerbstiftes 24 versehen. Dieser ist mit beidseitigem Überstand quer in den Scharnierbolzen 16 gesteckt. In dem dargestellten Beispiel verläuft die Einkerbung 22 senkrecht zur Zeichenebene. Es ist jedoch auch ohne weiteres möglich, die Einkerbung unter einem anderen Winkel anzuordnen. Selbstverständlich können auch mehrere derartige Einkerbungen vorhanden sein, so daß der Knebelkerbstift 24 in verschiedenen Winkelstellungen in Eingriff mit der betreffenden Einkerbung 22 gelangen kann. Die Fig. zeigt den Knebelkerbstift 24 in einer mit durchgezogener Linie veranschaulichten Position in der Zeichenebene liegend, wobei er sich an der Stirnseite 42 des Sockels 18 abstützt. In strichpunktierter Darstellung ist der Knebelkerbstift 24′ in Eingriff mit der Einkerbung 22 dargestellt. Es wird ersichtlich, daß der Knebelkerbstift 24 beim Übergang zwischen diesen beiden Positionen zwangsweise eine Axialbewegung ausführt.

Die zylindrische Bohrung 20 ist auf derjenigen Seite, welche dem freien Ende des Scharnierbolzens 16 gegenüberliegt, mit einer sacklochartigen zylindrischen Erweiterung 26 versehen, die stirnseitig aus optischen Gründen mit einer Abdeckkappe 28 verschlossen wird. An der Schulter 30 der Erweiterung stützt sich eine Spiraldruckfeder 32 ab, welche den in die Erweiterung 26 reichenden Zylinderabschnitt umgibt und eine nach außen auf die Abdeckkappe 28 gerichtete Vorspannung auf den Scharnierbolzen 16 erzeugt. Hierzu stützt sie sich an einer Scheibe 34 ab, die über eine Sicherungsscheibe 36 an der Stirnseite des Scharnierbolzens 16 befestigt ist. Die Vorspannung bewirkt, daß der Knebelkerbstift 24 bei entsprechender Winkellage zuverlässig in der Einkerbung 22 gehalten wird. Aufgrund dieser konstruktiven Einzelheiten ist eine einfache Montage des Scharnierbolzens 16 im Sockel 18 möglich.

Das freie Ende des Scharnierbolzens 16 ist mit einer radial abstehenden, als Zunge ausgebildeten Drehsicherung 38 versehen, die in einen in Achsrichtung offenen Schlitz 23 im Hohlzylinder 17 des anderen Scharnierteils 11 drehfest eingreift, jedoch axial lösbar ist. Durch diese Drehsicherung vollführt der Scharnierbolzen 16 beim Verschwenken der beiden Scharnierteile 10,11 eine Drehbewegung. Sobald der durch die Einkerbung 22 vorgegebene Schwenkwinkel erreicht ist, rastet der Knebelkerbstift 24 ein, so daß das Scharnier bzw. die zugehörige Kofferschale in dieser Winkellage zuverlässig gehalten wird. Andererseits kann durch eine weitere Verschwenkung diese Rastlage wieder aufgehoben werden, indem der Knebelkerbstift 24 über die abgeschrägten Seiten der Einkerbung 22 weiter verdreht wird.

Das hohlzylinderseitige Scharnierteil 11 ist auf dem freien Ende des Scharnierbolzens 16 gegen eine axiale Verschiebung lösbar gesichert. Zu diesem Zweck ist der Scharnierbolzen 16 mit einer Ringnut 40 versehen, in welche eine scharnierteilseitige Rastfeder 25 unter Vorspannung eingreift. Diese axiale Sicherung kann dadurch gelöst werden, daß die Vorspannung der Rastfeder 25 überwunden wird.

Die Fig. 2 veranschaulicht, daß die Rastfeder 25 in einem nach außen offenen Schlitz 27 im Scharnierteil 11 angeordnet ist. Solange daher das Scharnierteil 11 noch nicht auf einer Unterlage montiert ist, ragt ein Schenkel 29 der Rastfeder 25 aus dem Schlitz heraus. Dieser Zustand ist mit durchgehendem Strich wiedergegeben. Nach der Montage wird der Schenkel 29 von der betreffenden Unterlage vollständig in den Schlitz 27 gedrückt, was durch eine gestrichelte Darstellung wiedergegeben ist. In dieser Position ist die Rastfeder 25 vorgespannt.

## Patentansprüche

1. Kofferscharnier
mit einem ersten Scharnierteil (10), in dem ein vorgespannter und verschiebbarer Scharnierbolzen (16) gelagert ist,
einem zweiten Scharnierteil (11) mit einem Hohlzylinder (17) zur drehfesten und axial lösbaren Aufnahme des Scharnierbolzens (16) und
einer Arretierungseinrichtung am Scharnierbolzen (16) und einem Scharnierteil,
dadurch **gekennzeichnet**,
daß der Scharnierbolzen (16) im ersten Scharnierteil (10) drehbar gelagert ist,
daß der Scharnierbolzen (16) im Bereich des zweiten Scharnierteils (11) als Drehsicherung eine radial abstehende Zunge (38) aufweist, die in einem Schlitz (23) des Hohlzylinders (17) axial verschiebbar und lösbar geführt ist,
daß die Arretierungseinrichtung im Bereich zwischen dem ersten und zweiten Scharnierteil (10 und 11) ausgebildet ist und aus einem radial verlaufenden Knebelkerbstift (24) am Scharnierbolzen (16) und mindestens einer komplementär ausgebildeten Einkerbung (22) am ersten Scharnierteil (10) besteht, in die der Knebelkerbstift (24) in einer bestimmten gegenseitigen Winkellage der Scharnierteile (10,11) mit Hilfe einer den Scharnierbolzen (16) im ersten Scharnierteil (10) umgreifenden Druckfeder (32) in Eingriff bringbar ist, und
daß das zweite Scharnierteil (11) gegen eine axiale Verschiebung gegenüber dem Scharnierbolzen (16) gesichert ist.

2. Kofferscharnier nach Anspruch 1,
dadurch **gekennzeichnet**,
daß Einkerbungen (22) für verschiedene Winkellagen der Scharnierteile (10,11) vorhanden sind.

3. Kofferscharnier nach Anspruch 1 oder 2,
dadurch **gekennzeichnet**,
daß der Knebelkerbstift (24) mit beidseitigem Überstand quer im Scharnierbolzen (16) angeordnet ist.

4. Kofferscharnier nach einem der Ansprüche 1 bis 3,
dadurch **gekennzeichnet**,
daß die Druckfeder (32) als Wendeldruckfeder in einer sacklochartigen Erweiterung (26) in dem vom zweiten Scharnierteil (11) abgewandten Ende des ersten Scharnierteils (10) angeordnet ist.

5. Kofferscharnier nach Anspruch 4
dadurch **gekennzeichnet**,
daß die Wendeldruckfeder (32) an einer Scheibe (34) an der Stirnseite des Scharnierbolzens (16) und andererseits an einer Schulter (30) der zylinderförmigen Erweiterung (26) des ersten Scharnierteils (10) abgestützt ist.

6. Kofferscharnier nach einem der vorhergehenden Ansprüche,
dadurch **gekennzeichnet**,
daß der Scharnierbolzen (16) an seinem im zweiten Scharnierteil (11) geführten freien Ende eine Ringnut (40) aufweist, in welche eine am zweiten Scharnierteil (11) gehaltene Rastfeder (25) lösbar zum Eingriff bringbar ist.

## Claims

1. A case hinge
comprising a first hinge part (10) in which a hinge pin (16) is mounted in a pretensioned and displaceable manner,
a second hinge part (11) with a hollow cylinder (17) for the non-rotary and axially detachable reception of the hinge pin (16) and
a locking means at the hinge pin (16) and one hinge part,
**characterized**
in that the hinge pin (16) is mounted in rotary manner in the first hinge part (10),
in that the hinge pin (16) has a radially extending tongue (38) in the region of the second hinge part (11) serving as rotation preventer and which is guided in a slot (23) of the hollow cylinder (17) in an axially displaceable and detachable manner,
in that the locking means is formed in the region between the first and the second hinge part (10 and 11) and consists of a radially extending slotted pin (24) at the hinge pin (16) and at least one complementary formed indentation (22) at the first hinge part (10) into which the slotted pin (24) can be engaged in a well-defined mutual angular position of the hinge parts (10,11) assisted by a compression spring (32) which surrounds the hinge pin (16) in the first hinge part (10), and
in that the second hinge part (11) is fastened vis-a-vis an axial displacement with respect to the hinge pin (16).

2. The case hinge according to claim 1,
**characterized** in that
indentations (22) are provided for different angular positions of the hinge parts (10,11).

3. The case hinge according to claim 1 or 2,
**characterized** in that
the slotted pin (24) is transversely disposed in the hinge pin (16) and extends over therefrom with both ends.

4. The case hinge according to one of the claims 1 to 3,
**characterized** in that
the compression spring (32) is a helical compression spring which is disposed in a blind hole-like extension (26) in the end of the first hinge part (10) which is opposite to the second hinge part (11).

5. The case hinge according to claim 4,
**characterized** in that
the helical compression spring (32) is supported on a disk (34) on the front of the hinge pin (16) and the other hand on a shoulder (30) of the cylindrical extension (26) of the first hinge part (10).

6. The case hinge according to one of the claims 1 to 5,
**characterized** in that
the hinge pin (16) comprises a circular groove (40) at its free end which is guided in the second hinge part (11), and that a stop spring (25), which is arranged at the second hinge part (11), is removably engaging in said circular groove (40).

## Revendications

1. Charnière de valise
avec une première pièce de charnière (10) dans laquelle on loge sous tension un gond (16) coulissant,
une deuxième pièce de charnière (11) avec un cylindre creux (17) pour recevoir le gond (16) axialement de manière démontable et l'empêcher de tourner et
un dispositif d'arrêt sur le gond (16) et une pièce de charnière,
**caractérisé** en ce que
le gond (16) est logé en rotation dans la première pièce (10) de charnière,
le gond (16) dans le domaine de la deuxième pièce de charnière (11) présente comme sécurité antirotation une languette se détachant radialement (38) qui est logée dans une fente (23) du cylindre creux (17) axialement en coulissement et de façon amovible,
en ce que le dispositif de blocage est réalisé dans le domaine compris entre la première et la deuxième pièce de charnière (10 et 11) et il comprend une goupille cannelée bombée (24) passant radialement dans le gond (16) et au moins une entaille complémentaire (22) formée sur la première pièce de charnière (10), dans laquelle la goupille cannelée bombée (24) peut entrer en prise dans une position mutuelle angulaire déterminée des pièces de charnière (10, 11), à l'aide d'un ressort de compression (32) entourant le gond (16) dans la première pièce de charnière (10), et
qu'on empêche la deuxième pièce de charnière (11) de coulisser axialement vis-à-vis du gond (16).

2. Charnière de valise selon la revendication 1,
**caractérisée** en ce qu'
il y a des entailles (22) pour différentes positions angulaires des pièces de charnière (10, 11).

3. Charnière de valise selon la revendication 1 ou 2,
**caractérisée** en ce que
la goupille cannelée bombée (24) est disposée de façon à dépasser transversalement de chaque côté du gond (16).

4. Charnière de valise selon l'une des revendications 1 à 3,
**caractérisé** en ce qu'
on place le ressort de compression (32) en tant que ressort hélicoïdal de compression dans une extension (26) en forme de trou borgne dans l'extrémité opposée à la deuxième pièce de charnière (11) de la première pièce de charnière (10).

5. Charnière de valise selon la revendication 4,
**caractérisée** en ce que
le ressort hélicoïdal de compression (32) s'appuie sur une rondelle (34) de la face frontale du gond (16) et d'autre part sur un épaulement (30) de l'extension (26) cylindrique de la première pièce de charnière (10)

6. Charnière de valise selon l'une des revendications précédentes,
**caractérisée** en ce que
le gond (16) présente à son extrémité libre guidée dans la deuxième pièce de charnière (11) une gorge (40), dans laquelle passe un ressort d'encliquetage (25) maintenu sur la deuxième pièce de charnière (11), de manière amovible pour la prise.
